# FASCICULE DE BREVET EUROPEEN

(11) **EP 1 397 055 B1**
(45) Date de publication et mention de la délivrance du brevet: **10.05.2006**
(21) Numéro de dépôt: 02743350.7
(22) Date de dépôt: 06.06.2002
(51) Int. Cl.: A41D 19/015, A41D 19/00

(54) **GANT DE PROTECTION CONTRE LE FROID**
KÄLTESCHUTZHANDSCHUH
PROTECTIVE GLOVE AGAINST COLD

(30) Priorité: 20.06.2001 FR 0108138
(43) Date de publication de la demande: 17.03.2004
(73) Titulaire: SOCIETE D'IMPORTATION DE DIFFUSION OU DISTRIBUTION D'ARTICLES DE SPORT-S.I.D.A.S., 38500 Voiron (FR)
(72) Inventeur: CECCHINEL, Walter, F-74290 VEYRIER DU LAC (FR)
(74) Mandataire: Maureau, Philippe
(86) Numéro de dépôt international: PCT/FR2002/001938
(87) Numéro de publication internationale: WO 2003/001933

(56) Documents cités:
- FR-A- 2 215 179
- FR-A- 2 750 828
- JP-A- 401 052 805
- US-A- 3 961 377
- US-A- 4 663 783
- US-A- 4 995 119

## Description

La présente invention a pour objet un gant de protection contre le froid.

Un gant est généralement composé d'une enveloppe extérieure réalisée en un matériau possédant des caractéristiques d'étanchéité, tel que du cuir, un tissu enduit, ou autre matériau, et d'une enveloppe intérieure composée généralement d'un matériau isolant assurant également le confort de la main à l'intérieur du gant (voir US-A-4 663 783 et JP-A-401 052 805).

L'enveloppe extérieure et la doublure intérieure sont réalisées à partir d'un certain nombre de pièces assemblées par des coutures. Compte tenu de la complexité de la forme de certaines parties du gant, et notamment des doigts de celui-ci, certaines coutures de l'enveloppe extérieure et de la doublure se trouvent en vis à vis, notamment dans les zones d'extrémité des doigts. Il en résulte des points de faiblesse et de moindre résistance à la pénétration de l'air froid, notamment lors d'un déplacement, c'est-à-dire lorsque les gants sont utilisés pour la pratique de certains sports, tels que le ski, la motocyclette...Or les extrémités des doigts sont des zones particulièrement sensibles au froid, et qui nécessitent d'être bien protégées pour assurer le confort de l'utilisateur.

Le but de l'invention est de fournir un gant dont la structure permet d'améliorer les qualités isothermiques du gant dans les zones d'extrémité des doigts, et d'éviter la pénétration de l'air dans ces mêmes zones.

A cet effet, le gant qu'elle concerne, comportant une enveloppe extérieure réalisée en un matériau possédant des caractéristiques d'étanchéité à l'air et une doublure intérieure réalisée à partir de plusieurs pièces de matériau isolant thermique assemblées à l'aide de coutures, est caractérisé en ce que les extrémités des doigts de la doublure intérieure sont revêtues chacune d'une enveloppe additionnelle en forme de capuchon, ne comportant pas de couture à son extrémité et dont les coutures latérales sont décalées par rapport à celles de la doublure intérieure.

Chaque enveloppe additionnelle, avantageusement réalisée en un matériau isolant thermique, coiffe un doigt du gant, et s'étend sur une partie de la longueur de celui-ci, à partir de son extrémité.

Suivant une forme d'exécution de ce gant, chaque enveloppe additionnelle en forme de capuchon est réalisée à partir d'une bande de matière textile, de forme générale rectangulaire, dont la largeur est réduite dans sa partie centrale, qui est repliée sur elle-même autour de cette partie centrale qui forme le fond du capuchon, et fermée par deux coutures latérales.

Dans la mesure où il n'existe pas de couture à l'extrémité de chaque enveloppe additionnelle formant capuchon, et où les coutures latérales de ce capuchon sont décalées par rapport aux coutures latérales de la doublure intérieure, il n'existe pas de zones de passage direct de l'air de l'extérieur vers l'intérieur, par un effet de cloisonnement. Cet effet de cloisonnement résultant du décalage des coutures favorise le caractère étanche de l'intérieur de chaque doigt du gant. En outre, dans la mesure où chaque enveloppe additionnelle est réalisée en un matériau isolant thermique, le confort de l'utilisateur est amélioré par augmentation de la couche de matière isolante dans les zones d'extrémité des doigts.

De toute facon l'invention sera bien comprise à l'aide de la description qui suit, en référence au dessin schématique annexé représentant, à titre d'exemple non limitatif, une forme d'exécution de ce gant.
Figure 1 en est une vue en perspective partiellement arrachée et partiellement éclatée ;
Figures 2 et 3 sont deux vues respectivement à plat et en coupe longitudinale d'une enveloppe additionnelle de doigt formant capuchon ;
Figure 4 est une vue en coupe transversale et à échelle agrandie d'une extrémité d'un doigt.

Le gant représenté au dessin comprend, de façon connue en soi, une enveloppe extérieure 2 réalisée en un matériau possédant des propriétés d'étanchéité à l'air, possédant une zone 3 formant manchette pour recevoir le poignet et la main, et délimitant des cinq cavités, dont l'une 4 pour le pouce, et quatre autres 5 pour les autres doigts de la main d'un utilisateur. L'enveloppe extérieure du gant est réalisée à partir de plusieurs pièces de matériau qui sont assemblés par des coutures, comme cela ressort notamment de la figure 4, qui montre que chaque doigt du gant est assemblé par quatre coutures 6.

A l'intérieur de l'enveloppe extérieure 2 est placée une doublure 7 réalisée en un matériau isolant thermique et assurant le confort de l'utilisateur. La doublure 7 est réalisée à partir de plusieurs pièces de matériau textile, qui sont assemblées à l'aide de coutures 8, comme cela ressort notamment de la figure 4. Il doit être noté que chaque doigt de la doublure comporte deux coutures 8 se trouvant en vis à vis de deux coutures 6 de l'enveloppe extérieure 2.

Suivant l'invention, chaque doigt du gant est équipé d'une enveloppe additionnelle 9 formant capuchon qui vient coiffer la doublure 7 dans la zone considérée.

Les figures 2 et 3 montrent en détail la structure de chaque capuchon. Chaque capuchon est réalisé à partir d'une pièce de matériau textile de forme générale rectangulaire, présentant une partie centrale rétrécie 10. Le capuchon est obtenu par pliage autour de cette partie centrale, qui ne comporte donc pas de couture d'extrémité, et par fermeture à l'aide de deux coutures longitudinales 12. Comme cela ressort de la figure 4, les deux coutures 12 sont décalées par rapport aux coutures 6 et 7, respectivement de l'enveloppe extérieure 2 et de la doublure 6.

Il en résulte, au niveau des coutures (6, 8, 12) une disposition en chicane, qui empêche un passage direct de l'air et favorise l'étanchéité de l'intérieur de chaque doigt du gant, dont le confort est amélioré en raison des propriétés d'isolation thermique fournies par les capuchons.

Comme il ressort de ce qui précède, l'invention apporte une grande amélioration à la technique existante en fournissant un gant de protection contre le froid, de structure simple, et favorisant le confort de l'utilisateur d'une part par ses qualités d'isolation thermique dans les zones d'extrémité des doigts, et d'autre part par la protection qu'il procure vis à vis de la pénétration de l'air dans ces zones d'extrémité.

Comme il va de soi l'invention ne se limite pas à la seule forme d'exécution de ce gant, décrite ci-dessus à titre d'exemple.

C'est ainsi notamment que le nombre et la position des coutures des différentes pièces constitutives du gant pourraient être différents, tout en conservant le décalage des coutures de chaque capuchon par rapport aux coutures de l'enveloppe extérieure et de la doublure.

## Revendications

1. Gant de protection contre le froid, comportant une enveloppe extérieure (2) réalisée en un matériau possédant des caractéristiques d'étanchéité à l'air et une doublure intérieure (7) réalisée à partir de plusieurs pièces de matériau isolant thermique assemblées à l'aide de coutures (8), **caractérisé en ce que** les extrémités des doigts (4, 5) de la doublure intérieure (7) sont revêtues chacune d'une enveloppe additionnelle (9)en forme de capuchon, ne comportant pas de couture à son extrémité et dont les coutures latérales (12) sont décalées par rapport à celles (8) de la doublure intérieure (7).

2. Gant selon la revendication 1, **caractérisé en ce que** chaque enveloppe additionnelle (9) en forme de capuchon est réalisée à partir d'une bande de matière textile, de forme générale rectangulaire, dont la largeur est réduite dans sa partie centrale (10), qui est repliée sur elle-même autour de cette partie centrale qui forme le fond du capuchon, et fermée par deux coutures latérales (12).

3. Gant selon l'une des revendications 1 et 2, **caractérisé en ce que** chaque enveloppe additionnelle (9) en forme de capuchon est réalisée en un matériau isolant thermique.

## Patentansprüche

1. Schutzhandschuh gegen Kälte, mit einer äusseren Umhüllung (2), die aus einem luftdichten Material gefertigt ist, sowie einem inneren Futter (7), das aus mehreren Teilen eines wärmeisolierenden Materials gefertigt ist, die mit Hilfe von Nähten (s) zusammengefügt sind, **dadurch gekennzeichnet, dass** die Enden der Finger (4, 5) des inneren Futters (7) jeweils mit einer zusätzlichen Umhüllung (9) in Form einer Kappe überzogen sind, die an ihrem Ende keine Naht aufweist und deren seitliche Nähte (12) bezüglich der Nähte (8) des inneren Futters (7) versetzt sind.

2. Handschuh nach Anspruch 1, **dadurch gekennzeichnet, dass** jede zusätzliche kappenförmige Umhüllung (9) aus einem im wesentlichen rechteckförmigen Band aus Textilmaterial gefertigt ist, dessen Breite in seinem mittigen Abschnitt (10) verringert ist und das um diesen, den Boden der Kappe bildenden mittigen Abschnitt herum auf sich selbst umgeschlagen ist und mittels zweier seitlicher Nähte (12) geschlossen ist.

3. Handschuh nach Anspruch 1 oder 2, **dadurch gekennzeichnet, dass** jede zusätzliche kappenförmige Umhüllung (9) aus einem wärmeisolierenden Material gefertigt ist.

## Claims

1. A glove for protecting against the cold, comprising an outer shell (2) made of a material having air-tightness characteristics and an inner lining (7) made from a plurality of pieces of thermally insulating material joined together by seams (8), **characterised in that** the ends of the fingers (4, 5) of the inner lining (7) are each covered with an additional shell (9) in the form of a cap, which does not comprise any seam at its end and whose side seams (12) are offset relative to those (8) of the inner lining (7).

2. A glove according to claim 1, **characterised in that** each additional shell (9) in the form of a cap is made from a strip of textile material, generally rectangular in form, whose width is reduced in its central part (10) and which is folded over on itself about this central part, which forms the tip of the cap, and fastened by two side seams (12).

3. A glove according to one of claims 1 and 2, **characterised in that** each additional shell (9) in the form of a cap is made of a thermally insulating material.
